# EUROPÄISCHE PATENTSCHRIFT

(11) **EP 0 994 252 B1**
(45) Veröffentlichungstag und Bekanntmachung des Hinweises auf die Patenterteilung: **13.09.2006**
(21) Anmeldenummer: 99119190.9
(22) Anmeldetag: 07.10.1999
(51) Int. Cl.: F04B 27/10, F04B 39/06

(54) **Kompressor zur Erzeugung ölfreier Druckluft**
Compressor for the production of oil free air
Compresseur pour la production d'air sans lubrifiant

(30) Priorität: 13.10.1998 DE 19847159
(43) Veröffentlichungstag der Anmeldung: 19.04.2000
(73) Patentinhaber: KNORR-BREMSE SYSTEME FÜR NUTZFAHRZEUGE GMBH, 80809 München (DE)
(72) Erfinder: Unger, Hans, 85716 Unterschleissheim (DE)

(56) Entgegenhaltungen:
- DE-A- 19 706 066
- US-A- 3 458 114
- US-A- 3 557 664

## Beschreibung

Die Erfindung betrifft einen Kompressor nach dem Gattungsbegriff des Patentanspruchs 1.

Kompressoren der gattungsgemäßen Art (DE 197 06 066 A1) sind insbesondere für den Einbau in Kraftfahrzeugen geeignet. Hierbei ist vorgesehen, daß der Kompressor an den Schmieröl- und Kühlwasserkreislauf des Fahrzeugmotors angeschlossen ist. Bei der hohen Belastung der Fahrzeugmotoren und der nicht immer gewährleisteten Wartung dieser Medien ist es jedoch nicht immer von Vorteil für den Kompressor, an diese Kreisläufe angeschlossen zu sein. Das Kühlwasser und auch das Schmieröl werden vom Motor stark aufgeheizt. Dadurch ist die Kühlwirkung für den Kompressor oft sehr gering. Außerdem ist durch den Einbau in unmittelbarer Nähe des Fahrzeugmotors der Kompressor der vom Motor abgestrahlten Wärme ausgesetzt. Bei Kompressoren für die Beschaffung von ölfreier Druckluft sind trockenlaufende Kolbenringe aus Kunststoff vorgesehen. Für die Standzeit dieser Kolbenringe ist eine gute Kühlung aber von entscheidender Bedeutung.

Davon ausgehend, besteht die Aufgabe der Erfindung darin, einen Kompressor der gattungsgemäßen Art so weiterzubilden, daß eine Abführung der Wärme aus den heißen Zonen in thermisch weniger beanspruchte Bereiche erreicht wird. Es soll hierbei auch möglich sein, den Kompressor getrennt vom Antrieb eines Hauptantriebs, vorzugsweise unter Verwendung eines gesonderten Elektromotors, anzutreiben, derart, daß der Kompressor universell einsetzbar ist. Die Kühlung soll im besonderen so beschaffen sein, daß die Erzeugung ölfreier Druckluft bei Verwendung von Kolbenringen aus Kunststoff gewährleistet bleibt.

Erfindungsgemäß wird die Aufgabe durch die Merkmale des Patentanspruches 1 gelöst.

Durch die Verwendung eines eigenen dauerhaften Schmieröl- und Kühlölkreislaufs besteht die Möglichkeit, den Kompressor z. B. an beliebiger Stelle innerhalb eines Fahrzeuges unterzubringen; in diesem Fall ist der Kompressor durch einen E-Motor angetrieben. Dies wiederum hat den Vorteil, daß der Kompressor unabhängig von der jeweiligen Drehzahl des Fahrzeugmotors eine konstante Förderleistung erbringt. Außerdem kann der Kompressor in Betrieb genommen werden, bevor der Fahrzeugmotor gestartet wird. Dies ist von Vorteil, wenn eine schnelle Fahrbereitschaft gewünscht wird.

Die integrierte Schmieröl- und Kühlölversorgung macht den Kompressor auch für den Einbau in stationäre Luftbeschaffungsanlagen besonders geeignet. Die Art der Kühlung bei gekapselter Bauweise des Kompressors macht die Verwendung von Kunststoff für wesentliche Bauteile möglich; dies betrifft insbesondere Gehäuseabschnitte, welche in Sandwich-Bauweise zwischen dem Triebwerksbereich und dem Zylinderkopf eingespannt werden können.

Vorteilhafte Ausgestaltungen und Weiterbildungen des Erfindungsgegenstandes sind in weiteren Patentansprüchen aufgeführt.

Die Erfindung ist nachfolgend anhand eines Ausführungsbeispiels unter Bezugnahme auf die Zeichnung erläutert. Diese zeigt in Längsschnittansicht einen Kompressor gemäß der Erfindung.

Der in der Zeichnung dargestellte Axialkolbenkompressor mit Taumelscheibenantrieb weist innerhalb eines mehrteiligen Gehäuses ein ölgeschmiertes Triebwerk 1 auf, welches im wesentlichen aus einer auf einer Antriebswelle 3 gelagerten Taumelscheibe 5 und Halbkugeln 7 in Lagerpfannen 9 besteht. Das Triebwerk 1 von an sich bekannter Wirkungsweise wird verwendet, um bei Drehung der Antriebswelle 3 geradlinige Bewegungen der Kolben 11 tragenden Kolbenstangen 13 herbeizuführen. Die Kolben wirken wechselweise gegenüber Rückschlagventilen 15 eines Zylinderkopfes 17, in welchem sich ein gemeinsamer Druckanschluß 19 befindet.

Die Lagerung der Kolbenstangen 13 erfolgt in Lagerbuchsen 21 auf der ölgeschmierten Triebwerksseite des Kompressors, wie nachfolgend erläutert ist. Die Lagerbuchsen 21 erstrecken sich auf einem Teilkreis unter Winkelabstand zueinander parallel zur Längsachse des Kompressors durch einen mittleren Gehäuseabschnitt 23, an welchem den Kolben zugewandt ölabstreifende Abdichtelemente 25 vorgesehen sind. An der Rückseite der Kolben 11 befindliche Kammern 27 sind durch einen Ringraum 29 zu einem gemeinsamen Saugraum verbunden, in welchen ein Sauganschluß 31 mündet. Jede der an der Rückseite der Kolben 11 befindlichen Kammern 27 - als Saugraum wirkend - ist jeweils durch den Kolben von einer Druckkammer 33 getrennt, wobei jeder der Kolben ein Saugventil 35 trägt. Dieses Saugventil stellt während des Saughubes des Kolbens die Verbindung zwischen dem Saugraum und dem Druckraum her, wobei sich das Ventil bei gemäß Darstellung nach links gerichteter Bewegung des Kolbens öffnet, derart, daß Luft durch den Sauganschluß 31, den Ringraum 29 und die Kammer 27 in die Druckkammer 33 gelangt und bei nachfolgender, gemäß Darstellung in der Zeichnung nach rechts gerichteter Bewegung bei sich schließendem Saugventil 35 über das in der Schnittansicht dargestellte Rückschlagventil 15 und eine gemeinsame Druckkammer 37 in den Druckanschluß 19 ausgeschoben wird.

Der Ölkreislauf des vorstehend hinsichtlich seiner wesentlichen Bauteile beschriebenen Kompressors ist so ausgeführt, daß er die vorwiegend im Bereich des Zylinderkopfs und der Kompressionsräume anfallende Wärme auf eine möglichst große und gut leitfähige Oberfläche überträgt. Gemäß der Erfindung ist der Kompressor in zwei Volumenbereiche aufgeteilt, die mit unterschiedlichen Ölmengen dauerhaft befüllt sind. Es handelt sich um zwei Bereiche, welche in Ruhestellung des Kompressors durch Rückschlagventile 39 und 41 voneinander getrennt sind. Die Rückschlagventile öffnen bei Betrieb des Kompressors in vorbestimmter Richtung, wie nachfolgend erläutert ist.

Die zum Betrieb des Kompressors erforderliche Ölmenge wird bei der Herstellung des Kompressors in diesen eingefüllt. Zu diesem Zweck sind im mehrteiligen Gehäuse des Kompressors Einfüllöffnungen 43 und 45 vorgesehen. Der in der Schnittdarstellung wiedergegebene rechte Bereich des Kompressors ist der mit der höheren thermischen Beanspruchung. In diesem Bereich werden alle nachfolgend erläuterten Kühlmittelräume über die Einfüllöffnung 43 zu 100 % mit Öl gefüllt. Der in der Schnittzeichnung dargestellte linke Bereich, welcher im Ruhezustand mittels der Rückschlagventile gegenüber dem rechten Bereich getrennt ist, stellt im wesentlichen den Bereich des Triebwerks des Kompressors dar. Hier wird Öl über die Einfüllöffnung 45 nur bis zu einem vorbestimmten Pegel eingefüllt; eine höhere Ölmenge würde unnötigerweise die Panschleistung und damit den Energieverbrauch des Kompressors erhöhen.

Nachfolgend sind die Bauteile für den Öltransport zwischen den beiden Bereichen des Kompressors erläutert:

Auf der Antriebswelle 3 des Kompressors sitzt ein Pumpenrad 47, welches mit seinem Außenumfang in einer vom Gehäuseabschnitt 23 sich erstreckenden Buchse 49 geführt ist. Durch die Saugwirkung des Pumpenrades wird das Öl aus dem Raum 51 über das Rückschlagventil 41 in den Raum 53 gesaugt und gelangt über das Pumpenrad 47 in den Raum 55, welcher die Druckseite zum Raum 53 darstellt. Die das Pumpenrad tragende Antriebswelle ist im Bereich des Raums 55 mit einer radialen Querbohrung 57 versehen, an welche sich eine durchgehende axiale Bohrung 59 in der Antriebswelle 3 anschließt. Von der Bohrung 59 zweigen am linksseitigen Ende derselben Querbohrungen 61 ab. Durch den Druck des Öls wird dieses durch die vorgenannte Querbohrung 57 in die Bohrung 59 und dann mittels der Querbohrungen 61 in das Triebwerk 1 des Kompressors gefördert. Durch die rotierenden Bauteile des Triebwerks, im wesentlichen durch die Taumelscheibe 5, wird das Öl an die Wand des linksseitigen Gehäuseabschnitts 63 geschleudert: von dort läuft das Öl nach unten in den Ölsumpf 65. Hierbei gibt das Öl die aus dem heißen Bereich des Kompressors aufgenommene Wärme an den Gehäuseabschnitt 63 ab, derart, daß die Wärme über die dargestellten Kühlrippen 67 an die Außenluft abgeführt wird. Zu diesem Zwecke ist der Gehäuseabschnitt 63 aus einem gut wärmeleitfähigen Metall gefertigt und mit den genannten Kühlrippen versehen. Das Öl übernimmt im Triebwerk 1 gleichzeitig die Schmierung aller Lagerstellen.

Im weiteren Verlauf wird das Öl aus dem Ölsumpf 65 in Strömungsrichtung des Rückschlagventils 39 und durch dieses hindurch in einen Ringraum 69 gefordert Dieser Ringraum ist durch (nicht dargestellte) Verbindungsbohrungen in der Trennwand 71 des Gehäuses mit Ringräumen 73 verbunden, welche Zylinderlaufbuchsen 75 der Kolben 11 umgeben. Das Öl strömt um die Zylinderlaufbuchsen radial nach außen in einen Ringraum 77 und umströmt in diesem äußeren Bereich nachfolgend die Außenkante eines Leitblechs 79. Von dort gelangt das Öl, welches den abgedichteten Bereich der Rückschlagventile umströmt, wieder in den Raum 51.

Das Leitblech 79 erfüllt mehrere-Funktionen Zum einen bewirkt es, daß das Öl, bevor es in den Raum 51 gelangt, die Zylinderlaufbuchsen 75 allseitig umströmt. Eine weitere Funktion des Leitblechs besteht darin, daß die zur Verfügung stehende Kühlfläche zur Ableitung von Wärme vergrößert wird. Da das Leitblech 79 plan auf dem besonders heißen oberen Bereich der Zylinderlaufbuchsen 75 aufliegt, vergrößert es deren wärmeübertragende Oberfläche Schließlich besorgt das Leitblech im Zentrum des Kompressors die Trennung der Raume 51 und 53 und ist als Träger bzw. Halterung für das Rückschlagventil 41 vorgesehen. Das Leitblech besteht demnach insgesamt aus einer nahezu den gesamten Umfang des Kompressors abdekkenden Scheibe, welche der Formgebung des Zylinderkopfs angepaßt ist.

Nach Passieren der Außenkante des Leitblechs gelangt das Öl in der vorstehend genannten Weise in den Raum 51, welcher in mittiger Lage durch den Zylinderkopfboden begrenzt ist und wird nach Passieren des Rückschlagventils 41 in den Raum 53 angesaugt.

Die vorstehend anhand der Strömungsführung des Öls erläuterte intensive Art der Kühlung ermöglicht die gekapselte Bauweise des Kompressors. Im dargestellten Ausführungsbeispiel besteht das Gehäuse aus drei Gehäuseabschnitten, nämlich aus dem aus Druckgußmaterial oder dgl Metall bestehenden Gehäuseabschnitt 63 und aus den vorzugsweise aus Kunststoff bestehenden Gehäuseabschnitten 23 und 85. Die beiden Gehäuseabschnitte 23 und 85 kommen an keiner Stelle mit der heißen Druckluft in Berührung, so daß es möglich ist, sie kostengünstig aus Kunststoff herzustellen, wobei in gleichfalls kostengünstiger Weise die für die Antriebswelle und die Kolbenstange nötigen Lagerbuchsen eingespritzt werden können. Die beiden vorgenannten Gehäuseabschnitte 23 und 85 aus Kunststoff sind in einer sogenannten Sandwich-Bauweise zwischen Bauteilen aus Metall d. h. zwischen dem Gehäuseabschnitt 63 und dem Zylinderkopf 17 eingespannt, wobei die Verspannung durch Schrauben 87 erfolgt.

Ein weiterer Vorteil der intensiven Kühlung der Zylinderlaufbuchsen 75 besteht in einer Verlängerung der Standzeit der Kolbenringe 89 der Kolben 11, so daß die Kolbenringe zur Erzeugung ölfreier Druckluft trocken laufend ausgelegt werden können. Dies stellt einen weiteren wesentlichen Vorteil der Strömungsführung des Öls im gekapselten Kompressor gemäß der Erfindung dar.

### Bezugszeichenliste

- 1 =: Triebwerk
- 3 =: Antriebswelle
- 5 =: Taumelscheibe
- 7 =: Halbkugel
- 9 =: Lagerpfanne
- 11 =: Kolben
- 13 =: Kolbenstange
- 15 =: Rückschlagventil
- 17 =: Zylinderkopf
- 19 =: Druckanschluß
- 21 =: Lagerbuchse
- 23 =: Gehäuseabschnitt
- 25 =: Abdichtelement
- 27 =: Kammer
- 29 =: Ringraum
- 31 =: Sauganschluß
- 33 =: Druckkammer
- 35 =: Saugventil
- 377 =: Druckkammer
- 39 =: Rückschlagventil
- 41 =: Rückschlagventil
- 43 =: Einfüllöffnung
- 45 =: Einfüllöffnung
- 47 =: Pumpenrad
- 49 =: Buchse
- 51 =: Raum
- 53 =: Raum
- 55 =: Raum
- 57 =: Querbohrung
- 59 =: Bohrung
- 61 =: Querbohrung
- 63 =: Gehäuseabschnitt
- 65 =: Ölsumpf
- 67 =: Kühlrippe
- 69 =: Ringraum
- 71 =: Trennwand
- 73 =: Ringraum
- 75 =: Zylinderlaufbuchse
- 77 =: Ringraum
- 79 =: Leitblech
- 85 =: Gehäuseabschnitt
- 87 =: Schraube
- 89 =: Kolbenring

## Patentansprüche

1. Kompressor (1) zur Erzeugung ölfreier Druckluft, mit einem durch eine Antriebswelle (3) angetriebenen, mit einer Taumelscheibe (5) versehenen und durch Öl geschmierten Triebwerk, welches mittels Kolbenstangen (13) mit wechselweise gegenüber einem ölgekühlten Zylinderkopf (17) arbeitenden Kolben (11) in Verbindung steht, wobei das zur Kühlung der Druckseite des Kompressors dienende Öl unter vollständiger Abdichtung gegenüber der Druckluft auch zur Schmierung der Triebwerksseite verwendet wird, **gekennzeichnet durch** folgende Merkmale:
a) das zur Kühlung und Schmierung dienende Öl ist **durch** eine gekapselte, im Inneren des Kompressorgehäuses im Umlauf geförderte, dauerhafte Ölmenge vorgegeben;
b) der Innenraum des Kompressors ist **durch** in einer Umlaufrichtung des Öls öffnende Rückschlagventile (39, 41) in den den Zylinderkopf (17) und die Kolbenanordnung enthaltenden Druckbereich und den die Antriebswelle (3) mit Taumelscheibe (5) enthaltenden Triebwerksbereich unterteilt; und
c) es ist eine Pumpeinrichtung (47) vorgesehen, welche das Öl nach Maßgabe der durch die Rückschlagventile vorgesehenen Strömungsrichtung im Umlauf zwischen Druckbereich und Triebwerksbereich fördert.

2. Kompressor nach Anspruch 1, **gekennzeichnet durch** folgende Merkmale:
der Druckbereich des Kompressors und der Triebwerksbereich weisen je eine eigene Einfüllöffnung (43; 45) zur wahlweisen Befüllung auf.

3. Kompressor nach Anspruch 1, **gekennzeichnet durch** folgende Merkmale:
die Pumpeinrichtung für den Umlauf des Öls ist **durch** ein Pumpenrad (47) gebildet, welches unter Befestigung am Ende der Antriebswelle (3) im Inneren des Kompressorgehäuses den Transport des Öls nach Maßgabe der **durch** die Rückschlagventile (39, 41) vorgegebenen Öffnungsrichtung zwischen Druckbereich und Triebwerksbereich bewirkt.

4. Kompressor nach Anspruch 1 und 3, **gekennzeichnet durch** folgende Merkmale:
a) das Pumpenrad (47) am Ende der Antriebswelle (3) läuft innerhalb einer von einem mittleren Gehäuseabschnitt (23) des Kompressors zum Druckbereich desselben sich erstreckenden Buchse (49), welche einen Raum (53) umschließt;
b) der Raum (53) ist gegenüber dem Zylinderkopf **durch** ein in Richtung des Pumpenrades (47) öffnendes Rückschlagventil (41) begrenzt;
c) der an der Druckseite des Pumpenrades (47) befindliche Raum (55) steht über Querbohrungen (57) und eine die Antriebswelle axialmittig durchsetzende, am Kopfende geschlossene Bohrung (59) und von dieser radial abzweigende Querbohrungen (61) mit dem Inneren des den Ölsumpf (65) aufnehmenden Gehäuseabschnittes (63) in Verbindung;
d) der Ölsumpf (65) steht über wenigstens ein Rückschlagventil (39) mit einer im mittleren Gehäuseabschnitt (23) befindlichen Kammer (Ringraum 69) in Verbindung, welche an den die Zylinderlaufbuchsen (75) der Kolben (11) umgebenden Raum des Druckbereichs angeschlossen ist; und
e) der die Zylinderlaufbuchsen umgebende Raum (Ringraum 73) ist **durch** Verbindungen im Bereich des Zylinderkopfs an einen Raum (51) angeschlossen, welcher gegenüber dem das Pumpenrad aufnehmenden Raum (53) **durch** das Rückschlagventil (41) getrennt ist.

5. Kompressor nach einem der vorangehenden Ansprüche, **dadurch gekennzeichnet, daß** das Gehäuse des Kompressors aus mehreren Gehäuseabschnitten besteht, einem das Triebwerk (1) enthaltenden Gehäuseabschnitt (63) aus Metall, einem die Lagerbuchsen (21) der Kolbenstangen tragenden mittleren Gehäuseabschnitt (23) aus Kunststoff und einem den Druckbereich des Kompressors umfassenden, durch den Zylinderkopf endseitig begrenzten Gehäuseabschnitt (85) aus Kunststoff.

6. Kompressor nach Anspruch 5, **dadurch gekennzeichnet, daß** die aus Kunststoff bestehenden Gehäuseabschnitte (23, 85) in Sandwich-Bauweise zwischen dem aus Metall bestehenden Gehäuseabschnitt (63) und dem Zylinderkopf (17) eingespannt sind.

## Claims

1. Compressor (1) for the production of oil-free compressed air, comprising an motor driven by a drive shaft (3), provided with a swash plate (5) and lubricated by oil, which communicates by means of piston rods (13) with pistons (11) operating in alternation relative to an oil-cooled cylinder head (17), wherein the oil serving to cool the discharge side of the compressor is also used to lubricate the motor side with complete sealing from the compressed air, **characterised by** the following features:
(a) the oil serving for cooling and lubrication is predetermined by an encapsulated permanent oil quantity delivered in circulation in the interior of the compressor housing;
(b) the interior of the compressor is subdivided into a compression zone containing said cylinder head (17) and the piston array and into an motor zone containing said drive shaft (3) with said swash plate (5) by means of check valves (39, 41) opening in a direction of oil circulation; and
(c) a pumping means (42) is provided that delivers the oil in correspondence with the direction of flow provided by said check valves in circulation between said compression zone and said motor zone.

2. Compressor according to Claim 1, **characterised by** the following features:
said compression zone of the compressor and said motor zone comprise each a separate charging opening (43; 45) for optional charging.

3. Compressor according to Claim 1, **characterised by** the following features:
said pumping means for the circulation of the oil is constituted by an impeller (47) that is fastened on the end of said drive shaft (3) in the interior of the compressor housing to cause the delivery of the oil in correspondence with the opening direction predetermined by said check valves (39; 41) between said compression zone and said motor zone.

4. Compressor according to Claims 1 and 3, **characterised by** the following features:
(a) said impeller (47) on the end of said drive shaft (3) rotates inside a bush (49) extending from a central housing section (23) of the compressor to said compression zone thereof, which bush encloses a space (53);
(b) said space (53) is limited by a check valve (41) opening in the direction of said impeller (47) in opposition to said cylinder head;
(c) the space (55) present on the discharge side of said impeller (47) communicates via transverse bores (57) and a bore (59) passing axially centrally through said drive shaft and closed at the head end and via transverse bores (61) radially branching off from said closed bore (59) with the interior of the housing section (63) receiving the oil pan (65);
(d) said oil pan (65) communicates via at least one check valve (39) with a chamber (annular space 69) provided in the central housing section (23), which chamber is connected to the space of said compression zone, which surrounds the cylinder sleeves (75) of said pistons (11); and
(e) said space surrounding said cylinder sleeves (annular space 73) is connected by connections in the region of said cylinder head to a space (51) that is separated by said check valve (41) from said space (53) receiving said impeller.

5. Compressor according to any of the preceding Claims, **characterised in that** said housing of the compressor consists of several housing sections, a housing section (63) made of metal and including said motor (1), a central housing section (23) made of synthetic material and supporting the sleeves (21) of said piston rods and a housing section (85) made of synthetic material, which encloses said compression zone of the compressor and is limited on its end by said cylinder head.

6. Compressor according to Claim 5, **characterised in that** said housing sections (23, 85) made of synthetic material are sandwiched between said housing section (63) made of metal and said cylinder head (17).

## Revendications

1. Compresseur (1) pour la production de l'air comprimé sans lubrifiant, comprenant un moteur entraîné par un arbre moteur (3), pourvu d'un plateau oscillant (5) et lubrifié par l'huile, qui se trouve en communication, moyennant des tiges de piston (13), aux pistons (11), qui fonctionnent alternativement relativement à une tête de cylindre (17) refroidie par de l'huile, dans lequel l'huile, qui sert à refroidir le côté de refoulement du compresseur, est également utilisé à lubrifier le côté moteur, à étanchéité complète relativement à l'air comprimé, **caractérisé par** les caractéristiques suivantes :
(a) l'huile, qui sert à refroidir et lubrifier, est prédéterminée par une quantité d'huile permanente encapsulée, qui est alimentée en circulation à l'intérieur du carter du compresseur ;
(b) l'intérieur du compresseur est divisé en une zone de compression, qui contient ladite tête de cylindre (17) et le système de pistons, et en une zone de mécanisme, qui renferme ledit arbre moteur (3) avec ledit plateau oscillant (5), moyennant des clapets de non-retour (39, 41), qui s'ouvrent en sens de circulation d'huile ; et
(c) un moyen de pompage (42) est disposé, qui alimente l'huile en correspondance avec le sens d'écoulement prévu par lesdits clapets de non-retour en circulation entre ladite zone de compression et ladite zone de mécanisme.

2. Compresseur selon la revendication 1, **caractérisé par** les caractéristiques suivantes :
ladite zone de compression du compresseur et ladite zone de mécanisme comprennent chacune une ouverture de remplissage (43; 45) pour le remplissage à volonté.

3. Compresseur selon la revendication 1, **caractérisé par** les caractéristiques suivantes :
ledit moyen de pompage pour la circulation d'huile est constitué par une roue de pompe (47), qui est fixé à l'extrémité dudit arbre moteur (3) à l'intérieur du carter du compresseur afin de causer l'alimentation d'huile en correspondance avec le sens d'ouverture prédéterminé par lesdits clapets de non-retour (39; 41) entre ladite zone de compression et ladite zone de mécanisme.

4. Compresseur selon les revendications 1 et 3, **caractérisé par** les caractéristiques suivantes :
(a) ladite roue de pompe (47) à l'extrémité dudit arbre moteur (3) tourne à l'intérieur d'un coussinet (49), qui s'étend à partir d'une partie centrale du carter (23) du compresseur vers ladite zone de compression du dernier, ce coussinet renfermant un espace (53) ;
(b) ledit espace (53) est restreint par un clapet de non-retour (41), qui s'ouvre en sens de ladite roue de pompe (47) et se trouve en opposition à ladite tête de cylindre;
(c) l'espace (55) présent du côté de refoulement de ladite roue de pompe (47) se trouve en communication, via des alésages transversaux (57) et un alésage (59) passant axialement, au centre, à travers ledit arbre moteur et est fermé à l'extrémité, et via des alésages transversaux (61) radialement dérivant dudit alésage fermé (59), avec l'intérieur du carter (63) recevant le bac à huile (65) ;
(d) ledit bac à huile (65) se trouve en communication, via au moins un clapet de non-retour (39), avec une chambre (espace annulaire 69) formée dans la partie centrale du carter (23), cette chambre étant reliée à l'espace de ladite zone de compression, qui entoure les chemises de cylindre (75) desdits pistons (11) ; et
(e) ledit espace entourant lesdites chemises de cylindre (espace annulaire 73) est raccordé par des connexions dans la zone de ladite tête de cylindre à un espace (51), qui est séparé par ledit clapet de non-retour (41) dudit espace (53) recevant ladite roue de pompe.

5. Compresseur selon une quelconque des revendications précédentes, **caractérisé en ce que** ledit carter du compresseur consiste de plusieurs parties du carter, une partie du carter (63) faite en métal et renfermant ledit moteur (1), une partie centrale du carter (23) faite en un matériau synthétique et appuyant les coussinets (21) desdites tiges de piston et une partie du carter (85) faite en un matériau synthétique, qui renferme ladite zone de compression du compresseur et qui est restreinte, à son extrémité, par ladite tête de cylindre.

6. Compresseur selon la revendication 5, **caractérisé en ce que** lesdites parties du carter (23, 85) faites en un matériau synthétique sont disposées en sandwich entre ladite partie du carter (63) faite en métal et ladite tête de cylindre (17).
